# EUROPÄISCHE PATENTSCHRIFT

(11) **EP 1 783 274 B1**
(45) Veröffentlichungstag und Bekanntmachung des Hinweises auf die Patenterteilung: **05.01.2011**
(21) Anmeldenummer: 06016970.3
(22) Anmeldetag: 15.08.2006
(51) Int. Cl.: E01B 3/32, E01B 26/00

(54) **Abschirmblech für Zugbeeinflussungskomponenten im Gleisbereich**
Shielding layer for train influencing device for railways
Tôle de protection pour commande de la marche des trains

(30) Priorität: 30.08.2005 EP 05018758
(43) Veröffentlichungstag der Anmeldung: 09.05.2007
(73) Patentinhaber: Siemens Schweiz AG, 8047 Zürich (CH)
(72) Erfinder: Rapp, Thomas, 8304 Wallisellen (CH); Stamm, Bernhard, 8500 Frauenfeld (CH); Schmid, Rolf, 8800 Thalwil (CH)
(74) Vertreter: Fischer, Michael

(56) Entgegenhaltungen:
- EP-A- 1 552 997
- DE-A1- 2 915 463
- DE-A1- 3 107 604
- DE-A1- 3 820 268
- DE-B- 1 063 199
- DE-C- 735 907

## Beschreibung

Die vorliegende Erfindung bezieht sich auf ein System zur Zugbeeinflussung von schienengebundenen Fahrzeugen, gemäß dem Wortlaut des Oberbegriffs des Anspruchs 1.

Im Bahnbereich werden für die Übertragung von Daten zwischen der Strecke und dem Fahrzeug induktive Datenübertragungssysteme verwendet (SRD, short range devices). Diese induktiven Übertragungssysteme sind genügend robust gegenüber Fahrzeug - Traktionsströme und Magnetfelder. Die Robustheit gegenüber elektrischen Felder im Bereich von 0 bis 80 MHz ist bis heute für solche Anwendungen weder spezifiziert noch verifiziert worden. Im Normalfall, d.h. bei einem homogenen Untergrund ist die Einwirkung der vorhanden elektrischen Störfelder im Übertragungskanal nicht entscheidend. Als homogener Untergrund kann beispielsweise ein aus Schotter und Holzschwelle bestehender Untergrund angesehen werden.

Bei der Verwendung von Betonschwellen mit metallischer Armierung wird nun eine im elektromagnetischen Sinne inhomogene Zone in das Übertragungssystem eingefügt. Diese inhomogene Zone wirkt als Mehrfach- Reflexionsstrahler (verschiedene Dipole in kleinem Abstand) und beeinflusst das Übertragungsverhalten des Senders und/oder des Empfängers.

Das Verhalten des gestörten Übertragungskanals infolge des Störungsverhaltens der Dipole ist bekannt, die Ursache in den EU-Projekten aber nicht systematisch abgeklärt. Die Anforderungen für die E-Feld Störfestigkeit dieser Komponenten ist im Frequenzbereich bis 80 MHz nicht spezifiziert.

In der Schrift DE 735 907C [1] ist eine Abschirmeinrichtung für Gleismagnete der induktiven Zugbeeinflussung offenbart. Diese Abschirmeinrichtung wird manuell angebracht um den schaltbaren Gleismagneten bei Auftreten eines Fehlers unwirksam zu machen. Erst nach erfolgter Reparatur des schaltbaren Gleismagneten wird die Abschirmeinrichtung wieder entfernt und dadurch die vorgesehene Funktionsweise der Zugebeeinflussung wieder hergestellt. Die Wirkung der Abschirmeinrichtung bezieht sich dabei in Richtung Fahrzeug.

Der vorliegenden Erfindung ist die Aufgabe zugrunde gelegt, die vorerwähnten Nachteile zu reduzieren.

Diese Aufgabe wir durch die im Anspruch 1 angegebenene Merkmale gelöst.

Die beigefügte Zeichnung zeigt:

Figur 1 Balisen-Montage auf Betonschwellen;

Figur 2 Wirkung der Armierung in den Betonschwellen;

Figur 3 Betonschwelle mit Armierung, Querschnitt;

Figur 4 Betonschwelle mit Abschirmblech;

Die Figur 1 zeigt die typische Montage von einer ETCS Balise 2 auf einer Betonschwelle 4. Die Betonschwellen 4 tragen eine Schiene 5. Der inhomogene Untergrund (unter der Balise 2), z.B. hervorgerufen durch Armierungsstäbe 6 in der Betonschwelle 4 (vgl. Fig. 3) wirkt als Dipolstrahler für die überfahrenden Antennen 8, 10, die ein Telepowering-Signal TP mit 27 MHz zum Abruf der Balisendaten senden. Je nach Ort, an dem sich die Antenne(n) befindet(en), werden gleichphasige und gegenphasige E-Felder im Untergrund erzeugt. Die E-Feld Kopplungen können bis zu 30 dB aufgrund der Armierungsstäbe 6 örtlich variieren. Fig. 2 zeigt ein derartiges E-Feld, ausgehend von den Armierungsstäben 6, in Antwort auf das von den Antennen 8, 10 abgestrahlte H-Feld des Telepowering-Signals TP.

Die Montage eines metallisch leitenden Abschirmbleches 12 (siehe Fig. 4) welches die Einstrahlzone abdeckt, eliminiert nun die Dipol-Reflexion der Armierungsstäbe 6 in den Betonschwellen 4. Diese Wirkung kann auch als elektrische "Homogenisierung" des Untergrundes verstanden werden.

In den Fällen, wo zwei Fahrzeugantennen 8, 10 in der Nähe eingebaut sind, wird die Wirkung des Abschirmbleches 12 noch dominanter. Das Abschirmblech 12 garantiert einen minimalen Ansprechwinkel bei verschiedenen Pegel von Telepoweringsignalen TP (27 MHz).

Die Montage von Abschirmblechen 12 ermöglicht eine kostengünstige Lösung für die Verbesserung des Übertragungsverhalten von ETCS Komponenten bei nicht homogenem (elektrisch leitender Parameter) Untergrund.

### Liste der verwendeten Bezugszeichen und Akronyme

- 2: Zugbeeinflussungskomponente; ETCS-Balise
- 4: Betonschwelle
- 5: Schienen
- 6: Armierungsstäbe
- 7: Isolation
- 8: auf dem Fahrzeug angeordnete Zugbeeinflussungskomponente
- 10: auf dem Fahrzeug angeordnete Zugbeeinflussungskomponente
- 12: Abschirmelement; Abschirmblech
- B: Magnetischer Fluss
- ETCS: European Train Control System
- TP: Telepowering Signal

### Liste der zitierten Literatur

[1] DE 735 907 C
   Reichspateritamt Patentschrift ausgegeben am 1. Juni 1943 Anmelder: Vereinigte Eisenbahn-Signalwerke G.m.b.H. im Berlin Siemensstadt

## Patentansprüche

1. System zur Zugbeeinflussung von schienengebundenen Fahrzeugen mit einer auf dem Fahrzeug anzuordnenden Zugbeeinflussungskomponente (8, 10), welches System aufweist:
- auf einem Untergrund montierte Schienen (5) und eine auf dem Untergrund angeordneten Zugbeeinflussungskomponente (2);
**dadurch gekennzeichnet, dass**
zwischen dem Untergrund und der auf dem Untergrund angeordneten Zugbeeinflussungskomponente (2) ein Abschirmelement (12) angeordnet ist, das die auf dem Untergrund angeordnete Zugbeeinflussungskomponente (2) zumindest teilweise gegen den Untergrund abschirmt.

2. System nach Anspruch 1,
**dadurch gekennzeichnet, dass**
der Untergrund periodisch angeordnete armierte Betonschwellen (4) aufweist, die mit den Schienen (5) verbunden sind und das Abschirmelement als ein Abschirmblech (12) ausgebildet ist,
das zwischen der Betonschwelle (4) und der darauf montierten Zugbeeinflussungskomponente (2) angeordnet ist.

## Claims

1. System for train influencing of trackbound vehicles with a train influencing component (8, 10) to be arranged on the vehicle, with the system featuring:
- Rails (5) mounted on a foundation and a train influencing component (2) arranged on the foundation;
**characterised in that**
a shielding layer (12) is arranged between the foundation and the train influencing component (2) arranged on the foundation, which shields the train influencing component (2) arranged on the foundation at least partly from the foundation.

2. System according to claim 1,
**characterised in that**
the foundation has periodically arranged reinforced concrete sleepers (4) which are connected to the rails (5) and the shielding layer is embodied as a shielding plate (12) which is arranged between the concrete sleeper (4) and the train influencing component (2) mounted thereon.

## Revendications

1. Système d'arrêt automatique des trains de véhicules ferroviaires, comprenant un élément ( 8, 10 ) d'arrêt automatique des trains à mettre sur le véhicule, le système comportant :
- des rails ( 5 ) montées sur un fond et un élément ( 2 ) d'arrêt automatique des trains mis sur le fond, **caractérisé en ce que**
entre le fond et l'élément ( 2 ) d'arrêt automatique des trains mis sur le fond est disposé un élément ( 12 ) de protection, qui protège du fond, au moins en partie, l'élément ( 2 ) d'arrêt automatique des trains mis sur le fond.

2. Système suivant la revendication 1,
**caractérisé en ce que**
le fond comporte des traverses ( 4 ) en béton armé, disposées périodiquement et reliées aux rails ( 5 ) et l'élément de protection est constitué sous la forme d'une tôle ( 12 ) de protection, qui est disposée entre la traverse ( 4 ) en béton et l'élément ( 2 ) d'arrêt automatique des trains monté dessus.
